# EUROPÄISCHE PATENTSCHRIFT

(11) **EP 1 338 309 B1**
(45) Veröffentlichungstag und Bekanntmachung des Hinweises auf die Patenterteilung: **11.10.2006**
(21) Anmeldenummer: 03003512.5
(22) Anmeldetag: 15.02.2003
(51) Int. Cl.: A63B 22/02

(54) **Wasserbecken mit einem innenliegenden motorgetriebenen Laufband für ein Tier oder einen Menschen**
Pool with motordriven treadmill
Bassin avec tapis roulant motoris

(30) Priorität: 22.02.2002 DE 10207634
(43) Veröffentlichungstag der Anmeldung: 27.08.2003
(73) Patentinhaber: Burckart, Rainer, 67823 Obermoschel (DE)
(72) Erfinder: Burckart, Rainer, 67823 Obermoschel (DE)
(74) Vertreter: Becker, Bernd

(56) Entgegenhaltungen:
- DE-U- 20 008 636
- GB-A- 2 200 548
- US-A- 3 935 600
- US-A- 4 574 739
- US-A- 4 937 896
- US-A- 5 295 929
- US-A- 5 678 253

## Beschreibung

Die Erfindung bezieht sich auf ein Wasserbecken mit einem innenliegenden, motorgetriebenen Laufband für ein Tier oder einen Menschen mit einer zugeordneten Höhenverstelleinrichtung, wobei der Motor des Laufbandes oberhalb eines Bodens des Wasserbeckens und zumindest eine Vertikalführung der Höhenverstelleinrichtung an einer der Längsseiten und/oder Stirnseiten des Laufbandes angeordnet ist.

Aus der DE 299 06 198 U1 ist ein Wassertrainer für Tiere oder Menschen bekannt, der aus einem betonierten, mit Wasser zu befüllenden Grundgehäuse besteht, das einen Eingang sowie einen Ausgang aufweist und in dem ein Trainingslaufband installiert ist. Das Trainingslaufband ist mit einem außenliegenden Wechselstrommotor gekoppelt. In das mit Edelstahl ausgekleidete Grundgehäuse ist ein abgedichteter Wartungsraum integriert, in den das Trainingslaufband verschoben werden kann. Zur Aufbereitung des Wassers steht eine Wasseraufbereitungsanlage mit einem angeschlossenen Brauchwasserauffangbecken sowie einem Frischwasserbecken mit dem Grundgehäuse in Verbindung.

Im Weiteren offenbart die DE 199 63 583 A1 einen Wassertrainer für Menschen, der dem zuvor beschriebenen im Wesentlichen entspricht. Lediglich ist bei diesem Wassertrainer eine als Scherenhubtisch ausgebildete Hubeinrichtung für das Trainingslaufband vorgesehen, die ein schräges oder waagerechtes Anheben des Trainingslaufbandes ermöglicht.

Diese vorgenannten Wassertrainer haben den gemeinsamen Nachteil, dass sie für einen stationären Betrieb ausgelegt sind, wobei es erforderlich ist, umfangreiche bauliche Maßnahmen zur Installation der Wassertrainer vorzunehmen.

Darüber hinaus ist aus der DE 201 00 922 U1 ein fahrbarer Wassertrainer bekannt, bei dem ein Lastkraftfahrzeug mit einem aus Edelstahl oder aus einem glasfaserverstärkten Kunststoff gefertigten Wassertank ausgestattet ist. Ein Eingang und ein Ausgang des mit einem Trainingslaufband bestückten Wassertanks sind jeweils als klappbare schiefe Ebenen ausgebildet. Der Wassertrainer umfasst weiterhin einen Brauchwasserauffangbehälter sowie einen Frischwasserbehälter, die über eine Wasseraufbereitungsanlage mit dem Wassertank verbunden sind. Auch dieser Wassertrainer weist einen sehr komplexen Aufbau auf und ist, wie ebenfalls die zuvor beschriebenen Wassertrainer, für das die Trainierenden betreuende Personal schwer zugänglich, wodurch eine Hilfestellung für die trainierenden Menschen oder Tiere von dem Betreuungspersonal nahezu ausgeschlossen ist.

Des Weiteren zeigt die US-A-4 574 739 ein Wasserbecken mit einem innenliegenden, motorgetriebenen Laufband für ein Tier oder einen Menschen mit einer zugeordneten Höhenverstelleinrichtung, wobei der Motor des Laufbandes oberhalb eines Bodens des Wasserbeckens und zumindest eine Vertikalführung der Höhenverstelleinrichtung an einer Längsseite des Laufbandes angeordnet ist. An dem Wasserbecken sind außenseitig Kolben-Zylindereinheiten einer einem Laufband zugeordneten Höhenverstelleinrichtung zugeordnet, die mit einer Hydraulikpumpe verbunden sind. Des Weiteren ist eine Hydraulikpumpe für den hydraulischen Antriebsmotor des Laufbandes vorgesehen.

Ferner beschreibt die GB 2 200 548 A ein Wasserbecken mit einem innenliegenden Laufband, das von einem Motor angetrieben wird. Der Motor befindet sich oberhalb des Bodens des Wasserbeckens, ist gemeinsam mit dem Laufband höhenverstellbar und als Hydraulikmotor ausgebildet, der von einer außerhalb des Wasserbeckens angeordneten Hydraulikpumpe zu beaufschlagt wird, Des Weiteren ist die Höhenverstelleinrichtung des Laufbandes als Scherenhubtisch ausgestaltet.

Aus der US-A-4 937 896 und der US-A-5 678 253 ist jeweils ein höhenverstellbarer Boden für ein Wasserbecken bekannt.

Die Wassertherapie ist ein Teilbereich der Physiotherapie und wird zur Behandlung von Störungen im Bereich des Bewegungsapparates (Muskeln, Sehnen, Bänder, Knochen, Gelenke) eingesetzt. Ziel ist eine Mobilisation erkrankter oder operierter Gelenke und eine Muskel- und Bänderstärkung. Das Training im Wasser - auch Hydrotherapie oder Aquatraining genannt - ist eine sehr effektive Methode, gelenkschonend Muskulatur aufzubauen und Gelenke zu mobilisieren, da der Körper im Wasser einen Auftrieb erfährt. Dadurch wird die Gewichtskraft des Körpers gesenkt und eine Belastung der Gelenke sowie Schmerzen bei der Bewegung werden reduziert.

Die Muskulatur von Menschen und Tieren wird durch einfaches Laufen gegen den Druck des Wassers aufgebaut, wobei der Muskelaufbau durch den gesteigerten Kraftaufwand im Wasser effektiv ist.

Es ist Aufgabe der Erfindung, ein Wasserbecken der eingangs genannten Art zu schaffen, das bei einem relativ geringen Platzbedarf und freier Zugänglichkeit für das Betreuungspersonal eine Hydrotherapie für Menschen oder Tiere mit einem geringen Installationsaufwand sicherstellt.

Erfindungsgemäß wird die Aufgabe durch ein Wasserbecken mit den Merkmalen des Anspruchs 1 gelöst. Weitere Spezifikationen werden in den Unteransprüchen beschrieben. Der zumindest in der unteren Endlage des Laufbandes in das Wasser eintauchende Motor ist ein Schutzkleinspannungsmotor die Vertikalführung umfasst eine an einer Oberkante des Wasserbeckens sowie an dem Boden befestigte Säule auf der mindestens ein dem Laufband zugeordnetes Gleitlager geführt ist und die Höhenverstelleinrichtung umfasst zumindest einen vertikalen Spindeltrieb.

Aufgrund dieser Maßnahmen benötigt das Wasserbecken einen relativ kleinen Aufstellplatz, der praktisch auf die Fläche des Bodens beschränkt ist, weil alle wesentlichen Komponenten innerhalb der Fläche des Bodens untergebracht sind. Da das Wasserbecken bis auf einen Zu- und Ablauf für das Wasser sowie eine Energieversorgung für den Motor des Laufbandes keine weiteren Versorgungsanschlüsse benötigt, ist es mit einem geringen Installationsaufwand zu betreiben. Durch den relativ kleinen Aufstellplatz und den geringen Installationsaufwand lässt sich das Wasserbecken in vorhandenen Räumlichkeiten von Arztpraxen, Kliniken und Fitness-Centern betreiben. Des Weiteren stellt die seitlich oder stirnseitig angeordnete Verti-kalführung eine gute Erreichbarkeit des Inneren des Wasserbeckens und damit des trainierenden Menschen oder Tieres durch das das Training betreuende Personal sicher. Der Motor wird mit einer für Menschen und Tiere relativ ungefährlichen, gemäß DIN VDE 0100 definierten Schutzkleinspannung unter Vorkehrung weiterer schaltungstechnischer Sicherheitsmaßnahmen, beispielsweise mit einer Schaltung, die bei einem auftretenden Fehlerstrom die Energieversorgung zumindest des Motors unterbricht, betrieben. Ein solcher gekapselter Motor bewirkt nahezu keine Verunreinigung des Wassers, beispielsweise durch Schmierstoffe. Des Weiteren lässt sich ein solcher Motor mit einer verhältnismäßig geringen Geräuschemission betreiben. Die Ausgestaltung der Vertikalführung ist mit einem geringen Platzbedarf realisierbar und lässt sich für annähernd beliebige Belastungen zuverlässig dimensionieren. Darüber hinaus ist eine geringe, im Wesentlichen die Höhe des Wasserbeckens nicht übersteigende Bauhöhe der Vertikalführung verwirklicht. Damit die Höhenlage des Laufbandes universell stufenlos einstellbar ist, umfasst die Höhenverstelleinrichtung zumindest einen vertikalen Spindeltrieb. Im Weiteren ist eine auf die Größe des trainierenden Tieres oder Menschen angepasste Lageeinstellung des Laufbandes im Wasserbecken relativ einfach zu bewerkstelligen. Zum Betreten des Laufbandes kann dasselbe in eine obere Endlage gefahren werden, die einen leichten Einstieg in das Wasserbecken, beispielsweise über eine neben dem Wasserbecken angeordnete Rampe oder mittels eines dem Wasserbecken zugeordneten Hebezeuges, ermöglicht. Aufgrund der frei wählbaren Höhenlage des Laufbandes im Wasserbecken ist auch der Widerstand sowie der Auftrieb des Wassers gegenüber dem Trainierenden einstellbar.

Zweckmäßigerweise wird der Motor gemeinsam mit dem Laufband höhenverstellt. Durch diese Anordnung ist eine relativ geringe Gesamtbauhöhe des Wasserbeckens gewährleistet.

Nach einer vorteilhaften Ausgestaltung der Erfindung ist der Motor in einer einen Gurt des Laufbandes antreibenden Trommel installiert. Der verwendete Motor, ein so genannter Rohr- oder Trommelmotor, ist damit annähernd vollständig in das Laufband integriert. Mit der Anordnung des Motors, der beispielsweise mit Gleichspannung betrieben wird, in der Trommel geht eine weitere Reduzierung der Gesamtbauhöhe des Wasserbeckens einher.

Um auch relativ hohe auf die wirkende Drehmomente wirksam aufzunehmen, sind vorteilhafterweise auf der Säule zwei Gleitlager geführt, die zueinander beabstandet sowie fluchtend auf einer an dem Laufband befestigten Halteplatte angeordnet sind.

Vorteilhafterweise ist das erste Gleitlager im Bereich einer dem Boden zugewandten Laufbandunterkante und das zweite Gleitlager oberhalb einer Laufbandoberkante vorgesehen. Damit weisen die beiden Gleitlager einen relativ großen Abstand zueinander auf.

Zur Vermeidung von Verunreinigungen des Wassers durch Schmierstoffe für die Gleitlager sind bevorzugt die Gleitlager aus einem Kunststoff gefertigt. Der Kunststoff weist selbstschmierende Eigenschaften auf, die eine Fremdschmierung überflüssig machen.

Zweckmäßigerweise sind an gegenüberliegenden Längsseiten oder Stirnseiten des Laufbandes Vertikalführungen befestigt. Somit ist ein Verschwenken des Laufbandes und ein damit einhergehendes Verklemmen der Vertikalführungen selbst bei einer relativ hohen Gewichtsbelastung nahezu ausgeschlossen.

Vorzugsweise ist der Spindeltrieb an einer der Längsseiten und/oder Stirnseiten des Laufbandes angeordnet. Durch die seitliche Anordnung des Spindeltiebs der Höhenverstelleinrichtung am Laufband, wirkt dieser sich nicht störend auf die Zugänglichkeit des Wasserbeckens aus.

Zweckmäßigerweise ist eine Gewindespindel des Spindeltriebs zum einen an der Oberkante des Wasserbeckens und zum anderen in dem Boden drehbar gelagert und von einem unterhalb des Bodens befestigten Antriebsmotor beaufschlagt. Vorzugsweise ist zwischen der in dem Boden abgedichtet geführten Gewindespindel und dem Antriebsmotor ein Getriebe vorgesehen. Bevorzugt ist eine auf der Gewindespindel geführte Spindelmutter an der Längsseite des Laufbandes befestigt. Diese Ausgestaltungen der Höhenverstelleinrichtung benötigen lediglich einen relativ kleinen Einbauraum in und unter dem Wasserbecken und stellen einen verschleißarmen Betrieb sicher. Durch die Ansteuerung mittels eines Tastschalters ist eine genaue Positionierung des Laufbandes gewährleistet.

Um einen relativ leichten Aufbau des Wasserbeckens zu erzielen, haltert vorteilhafterweise ein Rahmen umfangsseitige Beckenwände sowie den Boden abgedichtet. Der Rahmen kann aus einem nichtrostenden Stahlprofil gefertigt werden und in seinen Eckbereichen mit Diagonalstreben zur Aussteifung versehen werden. Selbstverständlich ist es auch möglich, die Beckenwände mit dem Boden zu verkleben und einen Rahmen lediglich an der Oberkante des Wasserbeckens vorzusehen.

Um eine Beobachtung des trainierenden Tieres oder Menschen in voller Größe durch Betreuungspersonal zu erreichen, besteht nach einer weiteren Ausgestaltung der Erfindung zumindest eine Beckenwand aus Glas. Es ist beispielsweise auch möglich, sämtliche umfangsseitigen Beckenwände aus Glas zu fertigen und abgedichtet in den Rahmen einzusetzen, wonach eine Inaugenscheinnahme des Trainierenden durch das Betreuungspersonal aus unterschiedlichen Perspektiven gewährleistet ist. Gegenüber Acryl- oder Plexiglas bietet mineralisches Glas den Vorteil der Resistenz gegenüber Wasch- und Reinigungsmitteln, so dass weder beim Reinigen des Wasserbeckens noch beim Baden oder Duschen des Trainierenden eine Trübung des Glases entsteht.

Zur Reduzierung der auf den Vertikalführungen lastenden Gewichtskraft und damit auch der angreifenden Drehmomente des Laufbandes, gegebenenfalls mit dem trainierenden Tier oder Mensch, weist vorzugsweise das Laufband zwischen endseitigen Trommeln für den Gurt einen Hohlraum auf, der luftdicht verschlossen und/oder mit Auftriebselementen gefüllt ist.

Nach einer vorteilhaften Weiterbildung des Erfindungsgedankens ist das Laufband an seinen gegenüberliegenden Längsseiten mit jeweils mindestens einem abnehmbaren Seitenschutz versehen, der sich von dem Gurt in Richtung der benachbarten Beckenwand annähernd über die gesamte Länge des Laufbandes erstreckt. Damit ist eine Verletzungsgefahr durch den angetriebenen Gurt sowie ein Einklemmen zwischen dem Laufband und einer der seitlichen Beckenwände praktisch ausgeschlossen.

Bevorzugt ist das Laufband zumindest an seinem in Laufrichtung weisenden Ende mit einem Trittschutz versehen, der sich geringfügig beabstandet sowohl zu dem Gurt als auch zu der benachbarten Beckenwand annähernd über die gesamte Breite des Laufbandes erstreckt. Der Trittschutz verhindert, dass ein Mensch oder Tier zwischen das Ende des Laufbandes und die entsprechende Beckenwand gelangt, falls seine Bewegungsgeschwindigkeit wesentlich geringer als die Laufbadgeschwindigkeit ist.

Um ein Einklemmen beispielsweise von kleinen Tieren bzw. deren Extremitäten zu verhindern, tragen der Seitenschutz und/oder der Trittschutz eine Gummilippe, die an der benachbarten Beckenwand anliegt.

Bevorzugt ist zwischen gegenüberliegenden Beckenwänden im Bereich eines in Laufrichtung weisenden Endes des Wasserbeckens eine Lichtschranke installiert, deren Beaufschlagung eine Abschaltung des Laufbandes bewirkt. Sollte die Relativgeschwindigkeit des Trainierenden gegenüber der des Laufbandes derart gering sein, dass eine Mitnahme des Trainierenden durch das Laufbad erfolgt, schaltet bei einer Unterbrechung der Lichtschranke der Antrieb des Laufbandes selbsttätig ab. Selbstverständlich können statt der Lichtschranke auch induktive, kapazitive, optische oder mechanische Sicherungen angeordnet werden, die gegebenenfalls den Antrieb abschalten.

Zweckmäßigerweise sind innerhalb des Wasserbeckens ein oberer und ein unterer Endlagenabschalter für das Laufband angeordnet. Somit ist eine Beschädigung des Wasserbeckens durch eine Höhenverstellung des Laufbandes über die jeweilige Endlage hinaus ausgeschlossen. Die Endlagenabschalter sind beispielsweise als Induktionsschalter ausgebildet.

Um ein Ablassen des Wassers des Wasserbeckens mit einem relativ geringen Aufwand zu erreichen, ist in den Boden ein mit einem Absperrhahn versehener Wasserablauf eingesetzt. Der Wasserablauf kann mit einem Abfluss einer Kanalisation verbunden werden. Der Wasserzulauf erfolgt durch eine dem Wasserbecken zugeordnete Armatur oder einen Schlauch, die bzw. der mit einem Trink- oder Brauchwassernetz gekoppelt ist.

Zur Temperierung des Wassers ist dem Boden innerhalb des Wasserbeckens eine Heizung zugeordnet.

Es versteht sich, dass die vorstehend genannten und nachstehend noch zu erläuternden Merkmale nicht nur in der jeweils angegebenen Kombination, sondern auch in anderen Kombinationen verwendbar sind, ohne den Rahmen der vorliegenden Erfindung zu verlassen.

Die Erfindung wird im Folgenden anhand eines Ausführungsbeispieles unter Bezugnahme auf die zugehörigen Zeichnungen näher erläutert. Es zeigen:
- Fig.1: eine Seitenansicht eines erfindungsgemäßen Wasserbeckens,
- Fig.2: eine Draufsicht auf die Darstellung nach Fig. 1 und
- Fig.3: eine Seitenansicht der Darstellung nach Fig. 1.

Das Wasserbecken umfasst einen aus einem Winkelprofil gefertigten Rahmen 1, der in seinen Eckbereichen mit Diagonalstreben 2 zur Aussteifung versehen ist. In den Rahmen 1 sind gläserne Beckenwände 3 sowie ein Boden 4 abgedichtet eingesetzt. In dem Wasserbecken befindet sich ein Laufband 5, das einen über Trommeln 6 geführten Gurt 7 umfasst. Zwischen den Trommeln 6 ist ein Hohlraum 8 ausgebildet, in dem nicht dargestellte Auftriebskörper eingesetzt sind. Der Gurt 7 wird mittels eines Motors 9 in Laufrichtung gemäß Richtungspfeil A angetrieben, wobei der Motor 9 in der Trommel 6 an dem in Laufrichtung weisenden Ende des Laufbandes 5 installiert ist. Die Ansteuerung und Spannungsversorgung des Motors 9, der mit einer Schutzkleinspannung betrieben wird, erfolgt über ein Kabel 10, das über eine Oberkante 11 des Wasserbeckens zu einem Schalt- und Steuerpult geführt ist. An dem entgegen der Laufrichtung des Laufbandes 5 weisenden Ende ist eine Spanneinrichtung 29 für den Gurt 7 vorgesehen, die die zugeordnete Trommel 6 beaufschlagt.

An der einen Längsseite des Laufbandes 5 sind zueinander beabstandete Vertikalführungen 12 einer Höhenverstelleinrichtung 13 angeordnet. Jede der Vertikalführungen 12 umfasst eine Säule 14, die sowohl in einer der Oberkante 11 zugeordneten an dem Rahmen 1 befestigten als auch in einer auf dem Boden 4 festgelegten Aufnahme 15 gehalten ist. Auf der Säule 14 sind zwei Gleitlager 16, 17 geführt, die zueinander beabstandet auf einer an dem Laufband 5 befestigten Halteplatte 18 angeordnet sind. Das erste Gleitlager 16 befindet sich in einer Ebene mit einer Laufbandunterkante 19 eines Laufbandgestells und das zweite Gleitlager 17 ist oberhalb einer Laufbandoberkante 20 vorgesehen. Zwischen den beiden Vertikalführungen 12 ist eine in einem rahmenseitigen Lager an der Oberkante 11 des Wasserbeckens sowie im Boden 4 geführte Gewindespindel 21 gelagert. Die Gewindespindel 21 wird von einem unterhalb des Bodens 4 installierten Antriebsmotor 22 mit zwischengeschaltetem Getriebe 23 in Rotation versetzt. Um einen Freiraum für den mit dem Schalt- und Steuerpult gekoppelten Antriebsmotor 22 und das Getriebe 23 zu schaffen, weist der Wasserbehälter mehrere Stellfüße 24 auf. Auf der Gewindespindel 21 ist eine Spindelmutter 25 geführt, die an der zugeordneten Längsseite des Laufbandes 5 befestigt ist.

Im Weiteren ist das Laufband 5 an jeder seiner Längsseiten mit einem abnehmbaren Seitenschutz 26 versehen. Der Seitenschutz 26 erstreckt sich von oberhalb der Randseite des Gurtes 7 in Richtung der benachbarten Beckenwand 3 bzw. annähernd parallel zu den Vertikalführungen 12. Ferner weist das Laufband 5 endseitig jeweils einen entfernbaren Trittschutz 27 auf, der sowohl zu dem Gurt 7 als auch zu der benachbarten Beckenwand 4 geringfügig beabstandet ist.

Zum Ablassen des Wassers ist in den Boden 4 ein mit einem Absperrhahn versehener Wasserablauf 28 eingesetzt.

## Patentansprüche

1. Wasserbecken mit einem innenliegenden, motorgetriebenen Laufband (5) für ein Tier oder einen Menschen mit einer zugeordneten Höhenverstelleinrichtung (13), wobei der Motor (9) des Laufbandes (5) oberhalb eines Bodens (4) des Wasserbeckens und zumindest eine Vertikalführung (12) der Höhenverstelleinrichtung (13) an einer der Längsseiten und/oder Stirnseiten des Laufbandes (5) angeordnet ist, **dadurch gekennzeichnet, dass** der zumindest in der unteren Endlage des Laufbandes (5) in das Wasser eintauchende Motor (9) ein Schutzkleinspannungsmotor ist, die Vertikalführung (12) eine an einer Oberkante (11) des Wasserbeckens sowie an dem Boden (4) befestigte Säule (14) umfasst, auf der mindestens ein dem Laufband (5) zugeordnetes Gleitlager (16, 17) geführt ist und die Höhenverstelleinrichtung (13) zumindest einen vertikalen Spindeltrieb umfasst.

2. Wasserbecken nach Anspruch 1, **dadurch gekennzeichnet, dass** der Motor (9) gemeinsam mit dem Laufband (5) höhenverstellt wird.

3. Wasserbecken nach Anspruch 1 oder 2, **dadurch gekennzeichnet, dass** der Motor (9) in einer einen Gurt (7) des Laufbandes (5) antreibenden Trommel (6) installiert ist.

4. Wasserbecken nach Anspruch 1, **dadurch gekennzeichnet, dass** auf einer Säule (14) zwei Gleitlager (16, 17) geführt sind, die zueinander beabstandet sowie fluchtend auf einer an dem Laufband (5) befestigten Halteplatte (18) angeordnet sind.

5. Wasserbecken nach Anspruch 4, **dadurch gekennzeichnet, dass** das erste Gleitlager (16) im Bereich einer dem Boden (4) zugewandten Laufbandunterkante (19) und das zweite Gleitlager (17) oberhalb einer Laufbandoberkante (20) vorgesehen ist.

6. Wasserbecken nach einem der Ansprüche 1 bis 5, **dadurch gekennzeichnet, dass** die Gleitlager (16, 17) aus einem Kunststoff gefertigt sind.

7. Wasserbecken nach einem der Ansprüche 1 bis 6 **dadurch gekennzeichnet, dass** an gegenüberliegenden Längsseiten oder Stirnseiten des Laufbandes (5) Vertikalführungen (12) befestigt sind.

8. Wasserbecken nach Anspruch 1, **dadurch gekennzeichnet, dass** der Spindeltrieb an einer der Längsseiten und/oder der Stirnseiten des Laufbandes (5) angeordnet ist.

9. Wasserbecken nach Anspruch 8, **dadurch gekennzeichnet, dass** eine Gewindespindel (21) des Spindeltriebs zum einen an der Oberkante (11) des Wasserbeckens und zum anderen in dem Boden (4) drehbar gelagert und von einem unterhalb des Bodens (4) befestigten Antriebsmotor (22) beaufschlagt ist.

10. Wasserbecken nach Anspruch 9 **dadurch gekennzeichnet, dass** zwischen der in dem Boden (4) abgedichtet geführten Gewindespindel (21) und dem Antriebsmotor (22) ein Getriebe (23) vorgesehen ist.

11. Wasserbecken nach Anspruch 8 oder 9, **dadurch gekennzeichnet, dass** eine auf der Gewindespindel (21) geführte Spindelmutter (25) an der Längsseite des Laufbandes (5) befestigt ist.

12. Wasserbecken nach einem der Ansprüche 1 bis 11, **dadurch gekennzeichnet, dass** ein Rahmen (1) umfangsseitige Beckenwände (3) sowie den Boden (4) abgedichtet haltert.

13. Wasserbecken nach Anspruch 12, **dadurch gekennzeichnet, dass** zumindest eine Beckenwand (3) aus Glas besteht.

14. Wasserbecken nach einem der Ansprüche 1 bis 13, **dadurch gekennzeichnet, dass** das Laufband (5) zwischen endseitigen Trommeln (6) für den Gurt (7) einen Hohlraum (8) aufweist, der luftdicht verschlossen und/oder mit Auftriebselementen gefüllt ist.

15. Wasserbecken nach einem der Ansprüche 1 bis 14, **dadurch gekennzeichnet, dass** das Laufband (5) an seinen gegenüberliegenden Längsseiten mit jeweils mindestens einem abnehmbaren Seitenschutz (26) versehen ist, der sich von dem Gurt (7) in Richtung der benachbarten Beckenwand (3) annähernd über die gesamte Länge des Laufbandes (5) erstreckt.

16. Wasserbecken nach einem der Ansprüche 1 bis 15, **dadurch gekennzeichnet, dass** das Laufband (5) zumindest an seinem in Laufrichtung (Richtungspfeil A) weisenden Ende mit einem Trittschutz (27) versehen ist, der sich geringfügig beabstandet sowohl zu dem Gurt (7) als auch zu der benachbarten Beckenwand (3) annähernd über die gesamte Breite des Laufbandes (5) erstreckt.

17. Wasserbecken nach den Ansprüchen 15 und 16, **dadurch gekennzeichnet, dass** der Seitenschutz (26) und/oder der Trittschutz (27) eine Gummilippe tragen, die an der benachbarten Beckenwand anliegt.

18. Wasserbecken nach einem der Ansprüche 1 bis 17, **dadurch gekennzeichnet, dass** zwischen gegenüberliegenden Beckenwänden (3) im Bereich eines in Laufrichtung (Richtungspfeil A) weisenden Endes des Wasserbeckens eine Lichtschranke installiert ist, deren Beaufschlagung eine Abschaltung des Laufbandes (5) bewirkt.

19. Wasserbecken nach einem der Ansprüche 1 bis 18, **dadurch gekennzeichnet, dass** innerhalb des Wasserbeckens ein oberer und ein unterer Endlagenabschalter für das Laufband (5) angeordnet sind.

20. Wasserbecken nach einem der Ansprüche 1 bis 19, **dadurch gekennzeichnet, dass** in den Boden (4) ein mit einem Absperrhahn versehener Wasserablauf (28) eingesetzt ist.

21. Wasserbecken nach einem der Ansprüche 1 bis 20, **dadurch gekennzeichnet, dass** dem Boden (4) innerhalb des Wasserbeckens eine Heizung zugeordnet ist.

## Claims

1. Pool, having an internally situated, motor-driven treadmill (5) for an animal or a person, said pool having an associated vertical adjustment means (13), the motor (9) of the treadmill (5) being disposed above a base (4) of the pool, and at least one vertical guide (12) of the vertical adjustment means (13) being disposed on one of the longitudinal sides and/or end faces of the treadmill (5), **characterised in that** the motor (9), which extends into the water at least in the lower end position of the treadmill (5), is a protected low-voltage motor; the vertical guide (12) includes a column (14) which is mounted on an upper edge (11) of the pool as well as on the base (4), and on which column at least one friction bearing (16, 17), associated with the treadmill (5), is guided; and the vertical adjustment means (13) includes at least one vertical spindle drive.

2. Pool according to claim 1, **characterised in that** the motor (9) is vertically adjusted jointly with the treadmill (5).

3. Pool according to claim 1 or 2, **characterised in that** the motor (9) is installed in a drum (6), which drives a belt (7) of the treadmill (5).

4. Pool according to claim 1, **characterised in that** two friction bearings (16, 17), which are disposed on a retaining plate (18), mounted on the treadmill (5), so as to be spaced apart from each other as well as in alignment with each other, are guided on a column (14).

5. Pool according to claim 4, **characterised in that** the first friction bearing (16) is provided in the region of a lower treadmill edge (19), facing the base (4), and the second friction bearing (17) is provided above an upper treadmill edge (20).

6. Pool according to one of claims 1 to 5, **characterised in that** the friction bearings (16, 17) are manufactured from a plastics material.

7. Pool according to one of claims 1 to 6, **characterised in that** vertical guides (12) are mounted on oppositely situated longitudinal sides or end faces of the treadmill (5).

8. Pool according to claim 1, **characterised in that** the spindle drive is disposed on one of the longitudinal sides and/or on one of the end faces of the treadmill (5).

9. Pool according to claim 8, **characterised in that** a threaded spindle (21) of the spindle drive is rotatably mounted on the upper edge (11) of the pool on the one hand and, on the other hand, is rotatably mounted in the base (4), and a driving motor (22), which is mounted beneath the base (4), actuates said threaded spindle.

10. Pool according to claim 9, **characterised in that** a transmission unit (23) is provided between the threaded spindle (21), which is guided in a sealed manner in the base (4), and the driving motor (22).

11. Pool according to claim 8 or 9, **characterised in that** a spindle nut (25), which is guided on a threaded spindle (21), is mounted on the longitudinal side of the treadmill (5).

12. Pool according to one of claims 1 to 11, **characterised in that** a frame (1) supports pool walls (3) at the peripheral edge as well as the base (4) in a sealed manner.

13. Pool according to claim 12, **characterised in that** at least one pool wall (3) is formed from glass.

14. Pool according to one of claims 1 to 13, **characterised in that** the treadmill (5) has a cavity (8) between terminally situated drums (6) for the belt (7), which cavity is sealed in an airtight manner and/or is filled with buoyancy elements.

15. Pool according to one of claims 1 to 14, **characterised in that** the treadmill (5), at each of its oppositely situated longitudinal sides, is provided with at least one respective removable lateral protection means (26), which extends from the belt (7) in the direction of the adjacent pool wall (3) approximately over the entire length of the treadmill (5).

16. Pool according to one of claims 1 to 15, **characterised in that** the treadmill (5), at least at its end pointing in the direction of travel (directional arrow A), is provided with an anti-slip protection means (27), which extends approximately over the entire width of the treadmill (5) so as to be at a slight spacing from both the belt (7) and also from the adjacent pool wall (3).

17. Pool according to claims 15 and 16, **characterised in that** the lateral protection means (26) and/or the anti-slip protection means (27) carry/carries a rubber lip, which abuts against the adjacent pool wall.

18. Pool according to one of claims 1 to 17, **characterised in that** a light barrier is installed between oppositely situated pool walls (3) in the region of one end of the pool pointing in the direction of travel (directional arrow A), the actuation of which light barrier causes the treadmill (5) to be switched-off.

19. Pool according to one of claims 1 to 18, **characterised in that** an upper end-position cut-out switch and a lower end-position cut-out switch for the treadmill (5) are disposed internally of the pool.

20. Pool according to one of claims 1 to 19, **characterised in that** a water outlet (28), which is provided with a shut-off tap, is inserted into the base (4).

21. Pool according to one of claims 1 to 20, **characterised in that** a heater is associated with the base (4) internally of the pool.

## Revendications

1. Bassin à eau avec un tapis roulant intérieur motorisé (5) pour un animal ou un être humain, avec un dispositif associé de déplacement en hauteur (13), le moteur (9) du tapis roulant (5) étant disposé au-dessus d'un fond (4) du bassin à eau et au moins un moyen de guidage vertical (12) du dispositif de déplacement en hauteur (13) étant disposé sur un des côtés longitudinaux et/ou des côtés frontaux du tapis roulant (5), **caractérisé en ce que** le moteur (9) plongeant dans l'eau au moins dans la position extrême basse du tapis roulant (5) est un moteur à basse tension de protection, le moyen de guidage vertical (12) comprend une colonne (14) qui est fixée à un bord supérieur (11) du bassin à eau ainsi qu'au fond (4) et sur laquelle est guidé au moins un palier lisse (16, 17) associé au tapis roulant (5), et le dispositif de déplacement en hauteur (13) comprend au moins un mécanisme vertical à broche.

2. Bassin à eau selon la revendication 1, **caractérisé en ce que** le moteur (9) est déplacé en hauteur conjointement avec le tapis roulant (5).

3. Bassin à eau selon la revendication 1 ou 2, **caractérisé en ce que** le moteur (9) est installé dans un tambour (6) qui entraîne un brin (7) du tapis roulant (5).

4. Bassin à eau selon la revendication 1, **caractérisé en ce que** sur une colonne (14) sont guidés deux paliers lisses (16, 17) qui sont disposés à distance ainsi que dans l'alignement l'un de l'autre sur une plaque porteuse (18) fixée au tapis roulant (5).

5. Bassin à eau selon la revendication 4, **caractérisé en ce que** le premier palier lisse (16) est prévu dans la zone d'un bord inférieur de tapis roulant (19) tourné vers le fond (4), et le second palier lisse (17) est prévu au-dessus d'un bord supérieur de tapis roulant (20).

6. Bassin à eau selon une des revendications 1 à 5, **caractérisé en ce que** les paliers lisses (16, 17) sont fabriqués en matière synthétique.

7. Bassin à eau selon une des revendications 1 à 6, **caractérisé en ce que** sur les côtés longitudinaux ou les côtés frontaux opposés du tapis roulant (5) sont fixés des moyens de guidage vertical (12).

8. Bassin à eau selon la revendication 1, **caractérisé en ce que** le mécanisme à broche est disposé sur un des côtés longitudinaux et/ou des côtés frontaux du tapis roulant (5).

9. Bassin à eau selon la revendication 8, **caractérisé en ce qu'**une broche filetée (21) du mécanisme à broche est montée à rotation, d'une part, contre le bord supérieur (11) du bassin à eau et, d'autre part, dans le fond (4) et est sollicitée par un moteur d'entraînement (22) fixé au-dessous du fond (4).

10. Bassin à eau selon la revendication 9, **caractérisé en ce qu'**entre la broche filetée (21) guidée de manière étanche dans le fond (4) et le moteur d'entraînement (22) est prévue une transmission (23).

11. Bassin à eau selon la revendication 8 ou 9, **caractérisé en ce qu'**un écrou de broche (25) guidé sur la broche filetée (21) est fixé au côté longitudinal du tapis roulant (5).

12. Bassin à eau selon une des revendications 1 à 11, **caractérisé en ce qu'**un bâti (1) supporte de manière étanche des parois de bassin périphériques (3) ainsi que le fond (4).

13. Bassin à eau selon la revendication 12, **caractérisé en ce qu'**au moins une paroi de bassin (3) est en verre.

14. Bassin à eau selon une des revendications 1 à 13, **caractérisé en ce que** le tapis roulant (5) comporte, entre des tambours d'extrémité (6) pour le brin (7), une cavité (8) qui est fermée de manière étanche à l'air et/ou remplie d'éléments de sustentation.

15. Bassin à eau selon une des revendications 1 à 14, **caractérisé en ce que** le tapis roulant (5) est muni, sur chacun de ses côtés longitudinaux opposés, d'au moins une protection latérale amovible (26) qui, à partir du brin (7), s'étend en direction de la paroi de bassin voisine (3) sensiblement sur toute la longueur du tapis roulant (5).

16. Bassin à eau selon une des revendications 1 à 15, **caractérisé en ce que** le tapis roulant (5) est muni, au moins à son extrémité tournée dans la direction de déplacement (flèche directionnelle A), d'un dispositif antichute (27) qui s'étend sensiblement sur toute la largeur du tapis roulant (5) à faible distance aussi bien du brin (7) que de la paroi de bassin voisine (3).

17. Bassin à eau selon les revendications 15 et 16, **caractérisé en ce que** la protection latérale (26) et/ou le dispositif antichute (27) portent une lèvre en caoutchouc qui est appliquée contre la paroi de bassin voisine.

18. Bassin à eau selon une des revendications 1 à 17, **caractérisé en ce qu'**entre les parois de bassin opposées (3) est installé, dans la zone d'une extrémité du bassin à eau orientée dans la direction de déplacement (flèche directionnelle A), un barrage photoélectrique dont la sollicitation provoque un arrêt du tapis roulant (5).

19. Bassin à eau selon une des revendications 1 à 18, **caractérisé en ce qu'**à l'intérieur du bassin à eau sont disposés des interrupteurs de fin de course supérieur et inférieur pour le tapis roulant (5).

20. Bassin à eau selon une des revendications 1 à 19, **caractérisé en ce que** dans le fond (4) est prévue une sortie d'eau (28) munie d'un robinet d'arrêt.

21. Bassin à eau selon une des revendications 1 à 20, **caractérisé en ce qu'**au fond (4), à l'intérieur du bassin à eau, est associé un chauffage.
